# EUROPÄISCHE PATENTSCHRIFT

(11) **EP 0 531 678 B1**
(45) Veröffentlichungstag und Bekanntmachung des Hinweises auf die Patenterteilung: **15.10.1997**
(21) Anmeldenummer: 92112488.9
(22) Anmeldetag: 21.07.1992
(51) Int. Cl.: A44B 11/25

(54) **Verschluss, insbesondere für Sicherheitsgurte oder Türen**
Buckle, especially for safety belt or door
Boucle, en particulier pour ceinture de sécurité ou porte

(30) Priorität: 29.08.1991 DE 9110717 U
(43) Veröffentlichungstag der Anmeldung: 17.03.1993
(73) Patentinhaber: Vorhof, Reinhold, D-64653 Lorsch (DE)
(72) Erfinder: Vorhof, Reinhold, D-64653 Lorsch (DE)
(74) Vertreter: Klose, Hans, Dipl.-Phys.

(56) Entgegenhaltungen:
- EP-A- 0 161 630
- DE-U- 8 322 339
- FR-A- 811 150
- FR-A- 2 328 418

## Beschreibung

Die Erfindung bezieht sich auf einen Verschluß, insbesondere für Sicherheitsgurte oder Türen gemäß den im Oberbegriff des Patentanspruchs 1 angegebenen Merkmalen. Ein ähnlicher Verschluß ist aus der FR-A-811 150 bekannt.

Ein derartiger Verschluß für Sicherheitsgurte ist aus der FR 655 251 bekannt. Dieser Verschluß gelangt vor allem bei Fallschirmen zum Einsatz und ist als Zentralverschluß für mehrere einen Fallschirmspringer sichernde Gurtteile ausgelegt. Auf einem Schloßkörper, welcher auch als Einrastschloß bezeichnet wird, ist ein Schließ- und Drehbolzen drehbar gelagert. Der Bolzen wirkt mit einer auf dem Schloßkörper bzw. Einrastschloß gleichfalls schwenkbar gelagerten Platte und darauf befestigten Einrastbolzen zusammen. Die Kappe ist mit dem Schließ- und Drehbolzen drehfest verbunden und enthält zwei seitliche Druckelemente, bei deren Betätigung die Kappe zur Drehung freigegeben werden kann. Dieser Verschluß weist eine Vielzahl von Einzelbauteilen auf, so daß Fertigung und Montage einen nicht unerheblichen Aufwand erfordern. Den Druckelementen ist ein mit dem Einrastschloß fest verbundenes Haltteil zugeordnet und es sind zusätzliche Maßnahmen zur Sicherung des Druckelements bezüglich des Halteteils notwendig, um die Arretierung der Kappe bezüglich des Einrastschlosses sicherzustellen.

Ferner ist aus der DE-AS 20 43 634 ein Zentralgurtschloß, insbesondere für Fallschirmspringer-Gurtzeuge, mit einem Schloßgehäuse bekannt, in welchem ein zu seiner Längsachse verschiebbarer Hauptbolzen gelagert ist. Außerhalb des Schloßgehäuses ist eine Drehscheibe oder Kappe angeordnet, welche zur Betätigung des Schlosses mit einer innerhalb des Gehäuses vorhandenen Ankerplatte in Verbindung steht. Diese Ankerplatte weist mehrere parallel zum Hauptbolzen im Schloßgehäuse bewegbare Ankerbolzen auf, welche nach dem Einführen eines Anschlußstückes in dasa Schloßgehäuse das jeweilige Anschlußstück durchsetzen. Ferner ist wenigstens zwischen einem dieser Ankerbolzen und der Drehscheibe ein als Haltebolzen ausgebildetes Halteglied koaxial gelagert, welches in seiner Längsrichtung verschiebbar ist und eine derartige Länge aufweist, daß es mit seinem einen Ende auf dem Ankerbolzen aufliegen kann und mit seinem anderen Ende an der Unterseite der genannten Drehscheibe anliegt. Ein derartiges Zentralgurtschloß weist eine Vielzahl von Einzelteilen auf, welche aufeinander abgestimmt sein müssen, um in der erforderlichen Weise zusammenzuwirken. Der Materialaufwand sowie der Fertigungsaufwand sind nicht unerheblich.

Auch Verschlüsse für Sicherheitsgurte für Kinder oder für Personen in Kraftfahrzeugen enthalten bekanntlich ebenfalls ein Einrastschloß und ein Schloßteil, welche jeweils an einem Gurtende befestigt und bei Bedarf miteinander verbindbar oder wieder lösbar sind. Derartige Verschlüsse enthalten einen dem Einrastschloß zugeordneten Druckknopf, bei dessen Betätigung das eingerastete Schloßteil freigegeben und somit der Gurt gelöst werden kann. Derartige Verschlüsse können von Kleinkindern ab einem gewissen Alter sozusagen spielend geöffnet werden, woraus sich erhebliche Gefährdungen für Fahrer und Kind ergeben können.

Ferner sind Verschlüsse der Türen, und zwar insbesondere von Kamin-Öfen, Heizeinsätzen, Apothekenschränken oder dergleichen bekannt, welche jedoch von einem Kleinkind unbefugt betätigt werden können, wodurch erhebliche Gefahren für das Kleinkind, andere Personen oder Sachen auftreten können. Zwar ist es grundsätzlich möglich, mit einem Schlüssel insofern eine Sicherung vorzusehen, doch kommt es in der Praxis oftmals vor, daß ein derartiger Schlüssel unauffindbar ist und damit die Tür oder der Verschluß nicht geöffnet werden kann und ggfs. durch gewaltsame Öffnung entsprechende Schäden eintreten.

Der Erfindung liegt daher die Aufgabe zugrunde, den Verschluß der genannten Art dahingehend weiterzubilden, daß das unbeabsichtigte Öffnen oder Lösen des Schloßteiles aus dem Schloßkörper bzw. Einrastschloß bei geringem Bauaufwand mit hoher Funktionssicherheit vermieden wird. Andererseits soll der Verschluß bei Bedarf schnell und ohne besondere Hilfsmittel geöffnet werden können.

Die Lösung dieser Aufgabe erfolgt nach den im kennzeichnenden Teil des Patentanspruchs 1 angegebenen Merkmalen.

Bei dem vorgeschlagenen Sicherheits-Verschluß kann mittels des Druckelements eine drehfeste Verbindung zwischen der Kappe und der Einrast-Vorrichtung des Schließ- und Drehbolzens hergestellt werden. Nur während der Betätigung des Druckelements und dem hierdurch erreichten Eingriff in die Einrast-Vorrichtung kann die Drehung des Schließ- und Drehbolzens mittels der Kappe durchgeführt werden. Die insoweit erforderliche Doppelfunktion und gleichzeitige Betätigung stellt ein derartiges Erschwernis dar, daß ein Kleinkind den Verschluß nicht selbst öffnen kann. Der Verschluß enthält nur vergleichsweise wenige Bauteile, welche eine einfache Herstellung und Montage ermöglichen und gleichzeitig einen robusten und funktionssicheren Aufbau gewährleisten. Es kann auch nicht außer Acht gelassen werden, daß infolge der zusätzlichen Sicherheit für das Kind ein Fahrzeugfahrer sich besser auf den Straßenverkehr konzentrieren kann, zumal der vorgeschlagene Verschluß zuverlässig die Sicherheitsanforderungen erfüllt und die Vermeidung von vielen, zum Teil schweren Unfällen ermöglicht. Der Einsatz des erfindungsgemäßen Verschlusses bei Türen, und zwar insbesondere für Heizeinsätze, Kamin-Öfen, Vortüren oder sonstiges ergibt gleichermaßen die Sicherheitsvorteile, daß einerseits ein Kleinkind den Sicherheitsverschluß nicht unbefugt betätigen kann und andererseits ein Erwachsener bei Bedarf sofort und ohne weitere Hilfsmittel den Verschluß und damit die Tür oder dergleichen öffnen kann. Die das Druckelement aufweisende Kappe ist in zweckmäßiger Weise auf dem Schloßkörper endlos drehbar angeordnet, wodurch zusätzlich der Spieltrieb eines Kleinkindes gestillt werden kann.

Weiterbildungen und besondere Vorteile sind in den Unteransprüchen sowie der nachfolgenden Beschreibung angegeben.

Die Erfindung wird nachfolgend anhand der in der Zeichnung dargestellten Ausführungsbeispiele näher erläutert. Es zeigen:
- Fig. 1: schematisch eine explosionsartige Darstellung des Verschlusses,
- Fig. 2: eine perspektivische Darstellung,
- Fig. 3: ein weiteres Ausführungsbeispiel des Verschlusses für eine Tür.

Wie aus den Fig. 1 und 2 ersichtlich, enthält der Verschluß eine Kappe 2, welche auf einem nachfolgend als Einrastschloß bezeichneten Schloßkörper 5 um eine Achse 11 drehbar angeordnet ist. Das Einrastschloß 5 ist in bekannter Weise an einem ersten Gurtende 12 befestigt, während an dem anderen Gurtende 13 ein Schloßteil 14 befestigt ist. Gemäß Fig. 1 ist das Schloßteil 14 erst teilweise in das Einrastschloß 5 eingeschoben und noch nicht in üblicher Weise eingerastet. Die Kappe 2 besitzt zwei gegenüberliegende Druckelemente 3, welche als Drucktasten ausgebildet sind.

Das Einrastschloß 5 weist einen Schließ- und Drehbolzen 7 auf, und die als Rundverschluß ausgebildete Kappe 2 ist bezüglich des Einrastschlosses 5 mittels Führungsteilen 9 endlos drehbar angeordnet. Zur Stabilisierung und Befestigung dient ferner eine Schraube 1, welche in den Schließ- und Drehbolzen 7 eingeschraubt ist, bezüglich welchem die Kappe 2 grundsätzlich endlos drehbar ist.

Jedes der beiden Druckelemente 3 weist einen innerhalb der Kappe 2 liegenden Druckbolzen 8 auf, welcher einer Einrast-Vorrichtung 6 des Schließ- und Drehbolzens 7 zugeordnet ist. Mittels einer Spann- und Rückzugsfeder 4 wird erreicht, daß im montierten Zustand die Druckbolzen 8 mit der Einrast-Vorrichtung 6 grundsätzlich nicht einrasten und folglich die Kappe 2 frei drehbar ist.

Durch beidseitigen Fingerdruck auf die Druckelemente 3 werden die Druckbolzen 8 in die Einrast-Vorrichtung 6 gedrückt und durch Drehung der Kappe 2 kann nunmehr der Schließ- und Drehbolzen 7 gedreht werden, wodurch das Schloßteil 14 gelöst wird. Nach dem Loslassen der Tasten bzw. Druckelemente 3 gelangen die Druckbolzen 8 aufgrund der Spann- und Rückzugsfedern 4 wieder in ihre Normalstellung.

Eine wesentliche Ausgestaltung des erfindungsgemäßen Verschlusses ist in Fig. 3 dargestellt und gelangt an Türen, Heizeinsätzen, Kamin-Öfen oder dergleichen zum Einsatz. Mit strichpunktierter Linie 16 ist die Oberfläche einer Tür oder dergleichen angedeutet, auf welcher der Schloßkörper 5 mittels hier nicht weiter dargestellten Schrauben befestigt ist. Der Schloßkörper 5 kann grundsätzlich einteilig ausgebildet sein, doch kann er bevorzugt auch ein Unterteil 18 und ein Oberteil 19 enthalten, welche fest miteinander verbunden sind und zwischen welchen in einer Ausnehmung 20 das lösbare Schloßteil 14 angeordnet ist, welches als ein bewegbarer Riegel ausgebildet ist. Dieser Riegel ragt bezüglich der Achse 11 radial aus dem Schloßkörper 5 heraus und ist mit einem hier nicht weiter dargestellten Kopplungselement am Türrahmen oder dergleichen in Eingriff zu bringen. Das lösbare Schloßteil 14 bzw. der Riegel ist in der Ausnehmung 20 bewegbar, wobei entsprechend seiner Lagerung eine rein radiale translatorische Bewegung bezüglich der Achse 11 ebenso durchgeführt werden kann wie bedarfsweise eine Schwenkbewegung um eine hier mittels gestrichelter Linie 22 angedeutete Drehachse. Das Schloßteil 14 wird mittels einer Feder 23, welche gleichfalls in einer Ausnehmung des Schloßkörpers 5 angeordnet ist, in der dargestellten Ruhelage gehalten.

Die gewünschte Bewegung des Schloßteiles 14 wird mittels des Schließ- und Drehbolzens 7 eingeleitet, welcher einen zur Achse 11 exzentrischen Zapfen 24 aufweist. Der Zapfen 24 greift in eine zugeordnete Nut, Bohrung oder dergleichen des Schloßteiles 14 ein, um die gewünschte Schwenkbewegung oder translatorische Bewegung beim Drehen des Drehbolzens 7 zu erreichen. Auf dem Schloßkörper 5 bzw. dessen Oberteils 19 ist eine Scheibe 26 angeordnet und befestigt, wie es mittels strichpunktierter Linie 28 angedeutet ist; die Scheibe 26 kann im Rahmen der Erfindung auch integraler Bestandteil des Schloßkörpers 5 bzw. dessen Oberteil 19 sein. Die mittels der Linie 28 angedeutete Verbindung kann zusätzlich oder alternativ auch zur Verbindung von Oberteil 19 mit dem Unterteil 18 dienen. Es versteht sich, daß über den Umfang mehrere derartiger Verbindungen in Form von Schrauben, Nieten oder dergleichen vorgesehen sind, welche zweckmäßig mittels der Kappe 2 nach außen abgedeckt sind. Die Scheibe 26 befindet sich innerhalb der Kappe 2 und zur Festlegung und Führung dient ein Sprengring 30. Dieser Sprengring 30 greift in koaxiale Ringnuten im Inneren der Kappe 2 bzw. an der Außenfläche der Scheibe 26 ein und gewährleistet somit die axiale Festlegung und radiale Führung der Kappe 2 bezüglich des Schloßkörpers 5.

Die Kappe 2 ist im Bereich ihrer Oberseite 32 vollständig geschlossen und der innerhalb des Hohlraumes 34 der Kappe angeordnete Schließ- und Drehbolzen 7 wird somit in zweckmäßiger Weise von der auf dem Schloßkörper 5 axial festgelegten und gleichwohl um die Achse 11 drehbaren Kappe 2 gleichfalls axial festgelgt. Im Bereich des Hohlraumes 34 ist der Drehbolzen 7 als Ritzel 36 ausgebildet bzw. an seiner Außenfläche mit einer Verzahnung versehen, welche die oben beschriebene Einrastvorrichtung bildet. Die beiden wiederum diametral zueinander angeordneten Druckelemente 3 werden beim radialen Eindrücken mit den Enden ihrer Druckbolzen 8 in die Verzahnung bzw. das Ritzel 36 eingreifen, um die drehfeste Verbindung zwischen der Kappe 2 und dem Drehbolzen 7 herzustellen. Wird nun die Kappe gleichzeitig auch gedreht, so wird über den exzentrisch angeordneten Zapfen 24 das als Riegel ausgebildete lösbare Schloßteil 14 in der erforderlichen Weise bewegt, um außer Eingriff mit dem am Türrahmen oder dergleichen angeordneten Kopplungselement oder Verbindungskörper zu gelangen.

### Bezugszeichen

- 1: Schraube
- 2: Kappe
- 3: Druckelement
- 4: Rückzugsfeder
- 5: Schloßkörper / Einrastschloß
- 6: Einrastvorrichtung
- 7: Schließ- und Drehbolzen
- 8: Druckbolzen
- 9: Führungsteil
- 11: Achse
- 12, 13: Gurtende
- 14: lösbares/bewegbares Schloßteil
- 16: Linie
- 18: Unterteil von 5
- 19: Oberteil von 5
- 20: Ausnehmung
- 22: Linie
- 23: Feder
- 24: Zapfen
- 26: Scheibe
- 28: Linie
- 30: Sprengring
- 32: Oberfläche von 2
- 34: Hohlraum in 2
- 36: Ritzel von 7

## Patentansprüche

1. Verschluß, insbesondere für Sicherheitsgurte für Kindersitze oder Personen in Fahrzeugen oder für Türen, enthaltend einen Schloßkörper (5), auf welchem eine Kappe (2) und ein Schließ- und Drehbolzen (7) drehbar gelagert sind, und ferner enthaltend ein Schloßteil (14), wobei mittels wenigstens eines auf der Kappe (2) angeordneten Druckelements (3) eine Einrast-Vorrichtung (6) betätigbar ist und wobei nach Betätigung des Druckelements (3) durch Drehen der Kappe (2) das Schloßteil (14) bezüglich des Schloßkörpers (5) bewegbar ist,
dadurch gekennzeichnet, daß der Schließ- und Drehbolzen (7) innerhalb eines Hohlraums (34) der Kappe (2) auf der Außenfläche die Einrast-Vorrichtung (6) aufweist und
daß das Druckelement (3) einen Druckbolzen (8) aufweist, welcher mit seinem radial inneren Ende mit der Einrast-Vorrichtung (6) in Eingriff bringbar ist,
wobei während des radialen Eindrückens des Druckelements (3) über den Druckbolzen (8) eine drehfeste Verbindung zwischen der Kappe (2) und dem Schließ- und Drehbolzen (7) herstellbar ist und wobei ohne Eindrücken des Druckelements (3) die Kappe (2) bezüglich des Schloßkörpers (5) frei drehbar ist.

2. Verschluß nach Anspruch 1, dadurch gekennzeichnet, daß der Schloßkörper (5) Führungsteile (9) für die drehbare Kappe (2) aufweist.

3. Verschluß nach Anspruch 1 oder 2, dadurch gekennzeichnet, daß das Druckelement (3) mittels einer Spann- und Rückzugsfeder (4) in der Stellung haltbar ist, in welcher der Druckbolzen (8) außer Eingriff mit der Einrast-Vorrichtung (6) steht

4. Verschluß nach einem der Ansprüche 1-3, dadurch gekennzeichnet, daß die Außenfläche des Druckelements (3) an die Außenkonturen der Kappe (2) angepaßt ist.

5. Verschluß nach einem der Ansprüche 1-4, dadurch gekennzeichnet, daß der Druckbolzen (8) mit dem Druckelement (3) fest verbunden ist.

6. Verschluß nach einem der Ansprüche 1-5, dadurch gekennzeichnet, daß die Kappe (2) auf dem Schloßkörper (5) um die gleiche Achse (11) wie der Schließ- und Drehbolzen (7) drehbar gelagert ist und daß mittels Führungsteilen (9) oder einem Sprengring (30), welche in eine im Inneren der Kappe (2) angeordnete Ringnut eingreifen, sowohl die axiale Festlegung der Kappe als auch deren Führung zwecks Drehung ermöglicht wird.

7. Verschluß nach einem der Ansprüche 1-6, dadurch gekennzeichnet, daß der Schließ- und Drehbolzen (7) einen exzentrisch angeordneten Zapfen (24) aufweist, welcher einer korrespondierenden Ausnehmung des lösbar und/oder bewegbaren Schloßteils (14) zugeordnet ist.

## Claims

1. Fastener, in particular for seat belts for child seats or passengers in vehicles or for doors, containing a lock body (5) on which a cap (2) and a closure and pivot bolt (7) are rotatably mounted, and further containing a lock part (14), wherein a snap-in device (6) can be actuated by means of at least one press element (3) arranged on the cap (2) and the lock part (14) can be moved relative to the lock body (5) by rotating the cap (2) following actuation of the press element (3), characterised in that the closure and pivot bolt (7) has the snap-in device (6) within a cavity (34) in the cap (2) on the outer surface and that the press element (3) has a clamping bolt (8) which can be brought into engagement with the snap-in device (6) via its radially inner end, wherein a rigid connection can be produced between the cap (2) and the closure and pivot bolt (7) via the clamping bolt (8) while the press element (3) is being pressed in radially and the cap (2) can rotate freely relative to the lock body (5) when no pressure is applied to the press element (3).

2. Fastener according to claim 1, characterised in that the lock body (5) has guide parts (9) for the rotatable cap (2).

3. Fastener according to claim 1 or claim 2, characterised in that the press element (3) can be held by means of a tension and return spring (4) in the position in which the clamping bolt (8) is not engaged with the snap-in device (6).

4. Fastener according to one of claims 1-3, characterised in that the outer surface of the press element (3) is adapted to the external contours of the cap (2).

5. Fastener according to one of claims 1-4, characterised in that the clamping bolt (8) is rigidly connected to the press element (3).

6. Fastener according to one of claims 1-5, characterised in that the cap (2) is mounted on the lock body (5) to rotate about the same axis (11) as the closure and pivot bolt (7) and that guide parts (9) or a snap ring (30) engaging in an annular groove arranged in the interior of the cap (2) allow for both axial fixing of the cap and the guiding thereof for the purposes of rotation.

7. Fastener according to one of claims 1-6, characterised in that the closure and pivot bolt (7) has an eccentrically arranged journal (24) associated with a corresponding recess in the releasable and/or movable lock part (14).

## Revendications

1. Fermeture, en particulier pour des ceintures de sécurité pour sièges d'enfants ou personnes dans des véhicules ou pour des portes, comprenant un corps de fermoir (5) sur lequel sont montés rotatifs un capuchon (2) et un pivot de fermeture et de rotation (7), et comprenant de plus un élément de fermeture (14), dans laquelle, au moyen d'au moins un élément de pression (3) placé sur le capuchon (2), un dispositif d'encliquetage (6) peut être actionné et, après l'actionnement de l'élément de pression (3), la partie de fermeture (14) est mobile par rapport au corps de fermoir (5) par rotation du capuchon (2),
***caractérisée en ce que*** le pivot de fermeture et de rotation (7) présente sur sa surface extérieure le dispositif d'encliquetage (6) à l'intérieur d'un creux (34) du capuchon (2)
et ***en ce que*** l'élément de pression (3) présente un goujon de pression (8) qui peut être amené avec son extrémité intérieure radiale en prise avec le dispositif d'encliquetage (6),
dans laquelle, pendant l'enfoncement radial de l'élément de pression (3), par l'intermédiaire du goujon de pression (8), une liaison solidaire en rotation peut être établie entre le capuchon (2) et le pivot de fermeture et de rotation (7) et le capuchon (2) peut tourner librement par rapport au corps de fermoir (5) sans enfoncer l'élément de pression (3).

2. Fermeture selon la Revendication 1, ***caractérisée en ce que*** le corps de fermoir (5) présente des éléments de guidage (9) pour le capuchon rotatif (2).

3. Fermeture selon la Revendication 1 ou 2, ***caractérisée en ce que*** l'élément de pression (3) peut être maintenu au moyen d'un ressort de serrage et de rappel (4) dans la position dans laquelle le goujon de pression (8) se trouve hors de prise avec le dispositif d'encliquetage (6).

4. Fermeture selon l'une des Revendications 1 à 3, ***caractérisée en ce que*** la surface extérieure de l'élément de pression (3) est adaptée aux contours extérieurs du capuchon (2).

5. Fermeture selon l'une des Revendications 1 à 4, ***caractérisee en ce que*** le goujon de pression (8) est relié fixement à l'élément de pression (3).

6. Fermeture selon l'une quelconque des Revendications 1 à 5, ***caractérisée en ce que*** le capuchon (2) est monté rotatif sur le corps de fermoir (5) autour du même axe (11) que le pivot de fermeture et de rotation (7) et ***en ce qu***'au moyen d'éléments de guidage (9) ou d'un jonc (30), lesquels s'engagent dans une rainure annulaire placée à l'intérieur du capuchon (2), à la fois l'immobilisation axiale du capuchon et son guidage à des fins de rotation sont rendus possibles.

7. Fermeture selon l'une des Revendications 1 à 6, ***caractérisée en ce que*** le pivot de fermeture et de rotation (7) présente un tenon (24) en position excentrique, qui est associé à un évidement correspondant de l'élément de fermeture amovible et/ou mobile (14).
